# FASCICULE DE BREVET EUROPEEN

(11) **EP 0 215 043 B1**
(45) Date de publication et mention de la délivrance du brevet: **11.04.1990**
(21) Numéro de dépôt: 86901414.2
(22) Date de dépôt: 21.02.1986
(51) Int. Cl.: H01F 7/20

(54) **PROCEDE DE FABRICATION D'UNE BOBINE D'UN AIMANT SOLENOIDAL**
HERSTELLUNGSVERFAHREN EINER SPULE FÜR EINEN ELEKTROMAGNETEN
METHOD FOR MAKING A COIL OF A SOLENOIDAL MAGNET

(30) Priorité: 28.02.1985 FR 8502971
(43) Date de publication de la demande: 25.03.1987
(73) Titulaire: GENERAL ELECTRIC CGR S.A., F-92130 Issy les Moulineaux (FR)
(72) Inventeur: AUBERT, Guy, F-38100 Grenoble (FR)
(74) Mandataire: Ballot, Paul Denis Jacques
(86) Numéro de dépôt international: FR8600056
(87) Numéro de publication internationale: WO8605312

(56) Documents cités:
- FR-A- 1 209 196
- FR-A- 1 494 887
- FR-A- 2 175 530

## Description

L'invention concerne un procédé de fabrication d'une bobine de type Bitter, entrant plus particulièrement dans la constitution d'un aimant de grandes dimensions susceptible d'être utilisé dans une installation d'imagerie par Résonance Magnétique Nucléaire (RMN); l'invention concerne aussi un aimant solénoïdal comportant au moins une bobine de type Bitter construite par mise en oeuvre de ce procédé.

On sait que les installations d'imagerie par RMN nécessitent un aimant de grande dimension capable d'engendrer un champ magnétique uniforme dans une région déterminée de l'espace. Typiquement, il est nécessaire d'engendrer un champ magnétique de 0,15 à 0,5 teslas avec une homogénéité de 1 à 10 parties par million (ppm) dans une sphère de 40 cm de diamètre au moins.

Par ailleurs, les bobines de Bitter sont bien connues pour la production de champs magnétiques intenses. La structure proposée par Bitter est un bobinage constitué de disques annulaires métalliques (généralement en cuivre ou en aluminium), fendus pour former autant de spires et raccordés pour définir un enroulement sensiblement hélicoïdal à spires plates. L'empilement de disques est maintenu par une pluralité de tirants. Cette structure est avantageuse car elle permet un refroidissement efficace de l'aimant, en pratiquant des tours dans les disques (et dans les isolants séparant ces disques), ces trous étant disposés suivant une même configuration d'un disque à l'autre pour matérialiser en ensemble de canaux parallèles à l'axe de la bobine, dans lesquels circule un fluide de refroidissement, par exemple de l'eau désionisée, du kérozène ou de l'huile.

Il est possible de calculer un aimant délivrant un champ magnétique d'homoénéité requise dans un certain volume au voisinage de son centre de symétrie et constitué d'un certain nombre de telles bobines de Bitter agencées le long d'un axe longitudinal commun. Des modes de calcul de tels aimants sont par exemple explicités dans d'autres demandes de brevet de la Demanderesse. Il est par ailleurs connu de souder des parties mètalliques ensemble par des soudures à basse température. Mais le problème à résoudre ici revient à éviter les nombreux court-circuits que provoque une soudure globale de toute une bobine en une fois. La demande FR-A-2 175 530 utilise par exemple, entre autres, de l'indium pour réaliser des soudures.

L'invention concerne principalement un procédé de fabrication d'une bobine de type Bitter consistant à former un enroulement hélicoïdal de spires en forme de disques annulaires métalliques plats fendus, à réaliser un empilement jointif de tels disques, et à raccorder bout à bout les uns aux autres des extrémités de tels disque ou de parties de tels disques par soudure avec apport d'indium, caractérisé en ce que l'apport d'indium est effectué préalablement à la soudure par dépôt électrolytique sur des portions à assembler.

La soudure à l'indium peut s'effectuer à relativement basse température (de l'ordre de 200°C) pour éviter les déformations des disques ou portions de disques, ce qui permet d'obtenir un enroulement particulièrement régulier à spires jointives. De plus, l'indium présente l'avantage supplémentaire d'une excellente conductivité électrique.

La soudure d'seffectue ensuite en chauffant lesdites portions en position d'assemblage, par exemple au moyen d'une "spire HF". Selon un mode de réalisation possible, les portions à assembler sont munies d'embrèvements de formes et dimensions complémentaires et le dépôt d'indium est effectué sur ces embrèvements.

L'invention sera mieux comprise et d'autres d'avantages de celle-ci apparaîtront mieux à la lumière de la description qui va suivre, donnée uniquement à titre d'exemple et faite en référence au dessin annexé dans lequel:
- la figure 1 représente une partie de disque utilisée pour la réalisation d'une bobine de type Bitter;
- la figure 2 est une vue en détail ilustrant l'assemblage de deux parties de disque semblables, après le dépôt d'indium et avant la soudure desdites parties.

En se reportant aux dessins, on a représenté la structure de base utilisée selon l'invention, pour réaliser une bobine de Bitter de grandes dimensions utilisable, notamment, dans une installation d'imagerie par RMN pour engendrer un champ magnétique uniforme de grande homogénéité. Chaque bobine est constituée de l'assemblage bout à bout de parties 12 de disques annulaires plats. Chaque partie de disque 12 comporte, dans l'exemple représenté, des embrèvements 14, 15 opposés, de formes et dimensions complémentaires, à chacune de ses extrémités respectivement. Ainsi, l'embrèvement 14 d'une partie de disque pourra être assemblé par soudure à l'embrèvement 15 d'une autre partie de disque voisine et ainsi de suite avec interposition d'isolant entre les spires, jusqu'à reconstituer une bobine de Bitter complète. Comme représenté, chaque partie de disque 12 comporte des tous 16 suivant une configuration prédéterminée qui, avec les trous correspondants de parties de disque des autres spires, reconstituent des cannaux de circulation de fluide de refroidissement parallèles à l'axe de la bobine. D'autres tous 17 de plus grand diamètre sont également prévus dans chaque partie de disque pour le passage des tirants assurant le bobinage à spires jointives, selon la technique classique définie par Bitter.

Selon l'invention les soudures des parties de disque 12 sont effectuées avec apport d'indium par chauffage à relativement basse température, ce qui évite les déformations des disques de Bitter dont l'épaisseur est de l'ordre de 2 mm seulement pour un diamètre extérieur de l'ordre du mètre. On peut par exemple interposer une fine plaquette d'indium entre les embrèvements en position d'assemblage et chauffer pour faire fondre l'indium. O à constaté cependant que la précision de positionnement des parties à assembler et la qualité de la soudure étaient notablement améliorés si l'indium 18 est préalablement déposé électrolytiquement sur les surfaces à assembler, c'est-à-dire ici sur les surfaces des embrèvements 14 et 15. Le dépôt électrolytique d'indium sur une pièce de cuivre est à la portée de l'homme du métier. Il s'effectuera de préférence après polissage électrolytique des portions comportant lesdits embrèvements. Le prédécoupage des parties de disques est tel que, comme représenté, chacune d'elle représente une fraction de spire de la bobine, ici voisine d'un tiers de spire. Plus précisément, les portions de disques sont toutes identiques et chacune représente une fraction non entière d'une spire complète (c'est-à-dire différente d'un demi, un tiers, un quart, ...) pour que les zones soudées de l'empilement soient réparties en hélice, et non regroupées le long d'une ou plusieurs génératrices de la bobine.

## Revendications

1. Procédé de fabrication d'une bobine de type Bitter consistant à former un enroulement hélicoïdal de spires en forme de disques annulaires métalliques plats fendus, à réaliser un empilement jointif de tels disques, et à raccorder bout à bout les uns aux autres des extrémités de tels disque ou de parties (12) de tels disques par soudure avec apport d'indium, caractérisé en ce que l'apport d'indium est effectué préalablement à la soudure par dépôt électrolytique sur des portions (14, 15) à assembler.

2. Procédé selon la revendication 1 caractérisé en ce qu'il consiste, les portions à assembler comportant chaque fois des embrèvements de formes et dimensions complémentaires, à placer de l'indium sur au moins l'un desdits embrèvements avant d'effectuer la soudure par chauffage desdites portions en position d'assemblage.

3. Procédé selon l'une des revendications précédentes, caractérisé en ce qu'on assemble successivement ds parties de disque annulaires représentant moins qu'une spire.

4. Procédé selon la revendication 3, caractérisé en ce qu'on assemble successivement des parties égales de disques annulaires, chacune de ces parties étant différente d'une fraction entière d'une spire complète, une fraction entière étant une partie correspondant à une spire complète divisée un nombre entier de fois, pour que les zones soudées dudit empilement soient réparties en hélice.

5. Aimant solénoïdal à disques annulaires plats de type Bitter, comportant un enroulement hélicoïdal de spires en forme de disques, ou de portion de disques, annulaires métalliques, plats, fendus, empilés jointivement, et raccordés les uns aux autres à leur extrémité par soudure avec support d'indium, caractérisé en ce qu'à chaque jonction soudée, l'indium se présente sous la forme d'une couche uniforme résultant de la fusion de deux dépôts électrolytiques (18) d'indium sur les extrémités assemblées.

6. Aimant solénoïdal selon la revendication 5, caractérisé en ce que l'indium recouvre des embrèvements (14, 15) de formes et dimensions complémentaires, pratiqués aux extrémités des parties assemblées.

7. Aimant solénoïdal selon l'une des revendications 5 à 6, caractérisé en ce qu'il est matérialisé par l'assemblage bout à bout de parties égals de disques annulaires plats représentant chacune moins qu'une spire, de préférence voisine d'un tiers de spire.

8. Aimant solénoïdal selon la revendication 9, caractérisé en ce que chaque partie de disque annulaire représente une fraction non entière d'une spire complète, une fraction non entière s'opposant à une fraction entière qui elle correspond à une spire complète divisée un nombre entier de fois, afin que les zones soudées de l'aimant solenoïdal soient réparties en hélice.

## Patentansprüche

1. Verfahren zum Herstellen einer Spule vom Bitter-Typ, welches darin besteht, eine spiralförmige Wicklung von Windungen in Form von metallischen, flachen, geschlitzten, ringförmigen Scheiben zu bilden, eine lückenlose Aufschichtung solcher Scheiben zu bilden und die Endteile solcher Scheiben oder Teile (12) solcher Scheiben durch Löten mit Indium-Auftrag Ende an Ende miteinander zu verbinden, dadurch gekennzeichnet, daß der Indium-Auftrag vor dem Verlöten durch elektrolytischen Überzug auf miteinander zu verbindenden Teilabschnitten (14, 15) vorgenommen wird.

2. Verfahren nach Anspruch 1, dadurch gekennzeichnet, daß es darin besteht - da die miteinander zu verbindenden Teilabschnitte jeweils Anscherungen mit einander ergänzenden Formen und Abmessungen aufweisen - Indium auf wenigstens einer dieser Anscherungen anzubringen, bevor das Verlöten durch Erwärmung dieser Teilabschnitte in ihrer Verbindungsstellung vorgenommen wird.

3. Verfahren nach einem der vorstehenden Ansprüche, dadurch gekennzeichnet, daß Teile der ringförmigen Scheiben, die weniger als eine Windung darstellen, nacheinander miteinander verbunden werden.

4. Verfahren nach Anspruch 3, dadurch gekennzeichnet, daß gleiche Teile von ringförmigen Scheiben nacheinander meiteinander verbunden werden, wobei jeder dieser Teile sich um einen ganzen Bruchteil einer kompletten Windung unterscheidet und wobei ein ganzer Bruchteil ein Teil ist, der einer vollständigen, durch eine ganze Zahl geteilten Windung, entspricht, damit die verlöteten Zonen dieser Aufschichtung schraubenförmig verteilt sind.

5. Elektromagnet mit flachen Ringscheiben von Bitter-Typ, der eine schraubenförmige Wicklung von Windungen in Form von Scheiben oder von Teilen von ringförmigen, flachen, geschlitzten, lückenlos aufgeschichteten Metallscheiben umfaßt, deren Endteile miteinander durch Verlöten mit Indium-Auftrag verbunden sind, dadurch gekennzeichnet, daß bei jeder verlöteten Verbindung das Indium in Form einer gleichmäßigen Schicht vorliegt, die sich aus der Verschmelzung zweier elektrolytischer Indiumüberzüge (18) auf den miteinander zusammengefügten Endteilen ergibt.

6. Eletromagnet nach Anspruch 5, dadurch gekennzeichnet, daß das Indium Anscherungen (14, 15) von sich ergänzenden Formen und Abmessungen überzieht, die an den Endteilen der miteinander verbundenen Teile angebracht sind.

7. Elektromagnet nach einem der Ansprüche 5 bis 6, dadurch gekennzeichnet, daß er durch Verbindung gleicher Teile der flachen Ringscheiben Ende an Ende verwirklicht wird, wovon jede weniger als eine Windung darstellt, vorzugsweise etwa eine Windungdrittel.

8. Elektromagnet nach Anspruch 9, dadurch gekennzeichnet, daß jeder Teil einer ringförmigen Scheibe einen nicht ganzen Bruchteil einer ganzen Windung darstellt, wobei ein nicht ganzer Bruchteil einem ganzen bruchteil gegenübersteht, welcher seinerseits einer ganzen Windung, die durch eine ganze Zahl geteilt ist, entspricht, damit die verlöteten Zonen des Elektromagnetes schraubenförmig verteilt sind.

## Claims

1. A method for the manufacture of a Bitter-type coil consisting of forming a helical winding of turns in the form of flat split annular metallic disks, of producing a joined stack of such discs and of connecting the ends of the disks, or parts (12) of such disks, end to end by welding with the application of indium, characterized in that the application of indium is effected prior to the welding by electrolytic deposition on the portions (14 and 15) to be assembled.

2. The method as claimed in claim 1, characterized in that the portions to be assembled each comprise step joint parts with complementary forms and dimensions, and the method consists in placing the indium on at least one of the said steps prior to effect welding by heating the said portions in the position of assembly.

3. The method as claimed in either of the preceding claims, characterized in that annular disk parts are successively assembled to represent less than one turn.

4. The method as claimed in claim 3, characterized in that equal parts of annular disks are assembled, each of the parts differing by a fraction of a complete turn, one entire fraction being a part corresponding to a complete turn divided a whole number of times so that the welded zones of the said stack are distributed in accordance with a helix.

5. A solenoid magnet of the Bitter type with flat annular disks, comprising a helical winding with turns in the form of annular, metallic, flat, split, stacked disks or portions of disks stacked with joins therebetween connected together at their ends by welding with the application of indium, characterized in that at each welded joint the indium is present in the form of a uniform layer resulting from the fusion of two electrolytic deposits (18) of indium on the assembled ends.

6. The solenoid magnet as claimed in claim 5, characterized in that the indium covers joint steps (14 and 15) with complementary forms and dimensions produced at the ends of the assembled parts.

7. The solenoid magnet as claimed in either claim 5 or claim 6, characterized in that it is produced by the end to end assembly of equal parts of annular flat disks, each representing less than one turn, and preferably about a third of a turn.

8. The solenoid magnet as claimed in claim 9, characterized in that each annular disk part represents a non-integral fraction of a complete turn, one non-entire fraction being opposite to an integral fraction which corresponds to a complete turn divided by a whole number so that the welded zones of the solenoid magnet are distributed in accordance with a helix.
